# EUROPÄISCHE PATENTSCHRIFT

(11) **EP 0 237 088 B1**
(45) Veröffentlichungstag und Bekanntmachung des Hinweises auf die Patenterteilung: **12.08.1992**
(21) Anmeldenummer: 87200186.2
(22) Anmeldetag: 09.02.1987
(51) Int. Cl.: D06F 39/00

(54) **Vorrichtung zur Anzeige des Programmablaufs einer elektrisch betriebenen Wasch- oder Geschirrspülmaschine**
Device to indicate the progress of a programme of an electrically operated washing machine or dishwasher
Dispositif pour indiquer l'avancement d'un programme d'une machine à laver le linge ou la vaisselle commandée électriquement

(30) Priorität: 13.02.1986 DE 3604473
(43) Veröffentlichungstag der Anmeldung: 16.09.1987
(73) Patentinhaber: Bauknecht Hausgeräte GmbH, D-70565 Stuttgart (DE); WHIRLPOOL INTERNATIONAL B.V., 5632 KG Eindhoven (NL)
(72) Erfinder: Mohr, Michael, D-6630 Saarlouis 2 (DE); Koglin, Günter, D-6719 Altleiningen (DE)
(74) Vertreter: Melio, Jan Dirk

(56) Entgegenhaltungen:
- DE-A- 1 610 196
- DE-B- 1 232 099

## Beschreibung

Die Erfindung bezieht sich auf eine Vorrichtung zur Anzeige des Programmablaufs einer elektrisch betriebenen Wasch- oder Geschirrspülmaschine mit einer von einem Programmsteuergerät angetriebenen, spiralig geformten Kurvenscheibe, die einen über ein Anzeigefeld laufenden Zeiger bewegt.

Zur Anzeige des Programmablaufs bei Waschmaschinen und dgl. ist es bekannt, mit dem Programmsteuergerät Zeigerelemente zu verbinden, durch die der Ablauf des Programms angezeigt wird. Aus der DE-B 12 32 099 ist bekannt, zur Anzeige des Programmablaufs mit der sich drehenden Welle eines Programmsteuerwerkes eine spiralig geformte Kurvenscheibe zu verbinden, deren Randfläche abgetastet und damit ein mit einer Rückstellkraft belasteter schwenkbarer Zeiger über eine Skala bewegt wird.

Die Aufbauform dieser oder ähnlicher Vorrichtungen ist einfach, hat jedoch den großen Nachteil, daß die Skala nur auf einem Kreisbogen um den Schwenkpunkt des Zeigers überstrichen wird. Dies ergibt nicht nur ein schlechtes optisches Bild, sondern führt gegebenenfalls auch zu einer falschen Ablesung.

Der Erfindung liegt die Aufgabe zugrunde, eine einfach aufzubauende Vorrichtung der beschriebenen Art anzugeben, bei der die Bewegung eines Zeigers weitgehend linear erfolgt. Gemäß der Erfindung wird diese Aufgabe durch zwei schwenkbeweglich gelagerte Schwingarme gelöst, die zusammen mit einem Koppelgestänge ein Gelenkparallelogramm bilden, das durch eine Rückstellkraft belastet, mit Teilen gegen die Kurvenfläche der Scheibe anliegt und am Koppelgestänge einen Zeiager trägt.

Anhand der Zeichnung wird die Erfindung beschrieben und die Wirkungsweise erläutert.

Die Vorrichtung besteht aus den Schwingarmen 1 und 2, die in den Lagern 3 schwenkbeweglich gehaltert sind. Mit der Welle 4 des Programmsteuergerätes ist eine spiralig geformte Kurvenscheibe 5 winkelsteif verbunden. Die Schwingarme 1 und 2 sind an ihren freien Enden über Filmscharniere 6 mit einem Koppelgestänge 7 so verbunden, daß sie ein Gelenkparallelogramm bilden. Mit dem Koppelgestänge 7 ist ein Zeiger 8 verbunden, der über eine Skala 9 bewegbar ist. Der Schwingarm 1 besitzt eine Tastnase 10, die die Randfläche 11 der Kurvenscheibe 5 abtastet und bei Drehung der Welle 4 den Zeiger 8 bewegt. Zwischen dem Schwingarm 2 und dem Koppelgestänge 7 ist eine Spange 12 aus federelastischem Material eingesetzt. Diese Spange 12 bewirkt, daß das Gelenkparallelogramm 1, 2, 7 mit der Tastnase 10 gegen die Randfläche 11 gedrückt wird. Bei Auslenkung des Zeigers 8 nach rechts wird die Spange 12 gespannt.

Die Tastnase 10 ist am Schwingarm 1 so weit an das zugehörige Lager 3 herangedrückt, daß sich eine Übersetzung der Linearbewegung des Zeigers 8 gegenüber der an der Kurvenscheibe 5 anliegenden Tastnase 10 von mindestens zwei ergibt.

Der Schwingarm 1 ist mit dem Teil 13 so abgewinkelt, daß der Rücksprung 14 der Kurvenscheibe 5 vom Schwingarm 1 umschlossen wird. Es ist ersichtlich, daß mit einer vollen Umdrehung der Welle 4 der Zeiger 8 durch die Kurvenscheibe 5 über die Skala 9 nach rechts bewegt wird, bis die Kante beim Rücksprung 14 überschritten und damit der Zeiger 8 unter dem Einfluß der Kraft der gespannten Spange 12 in die gezeichnete Ausgangslage zurückbewegt wird.

Bedingt durch die Schwenklager 3 ist die Bewegung des Koppelgestänges 7 nur annähernd linear. Aus diesem Grunde ist der Zeiger 8 länger gehalten, als die Höhe der Sichtöffnung des Anzeigefeldes 9.

Die Vorrichtung nach der Erfindung kann aus jedem geeigneten Material aufgebaut werden. Vorteilhaft ist es, die Schwingarme 1, 2 zusammen mit dem Koppelgestänge 7 und den Filmscharnieren 6 sowie der Spange 12 als Spritzteil aus Kunststoff auszuformen. Auch der Zeiger 8 kann einstückig mit den genannten Teilen ausgebildet sein.

## Patentansprüche

1. Vorrichtung zur Anzeige des Programmablaufs einer elektrisch betriebenen Wasch- oder Geschirrspülmaschine mit einer von einem Programmsteuergerät angetriebenen, spiralig geformten Kurvenscheibe, die einen über ein Anzeigefeld laufenden Zeiger bewegt, gekennzeichnet,
durch zwei schwenkbeweglich gelagerte Schwingarme (1,2), die zusammen mit einem Koppelgestänge (7) ein Gelenkparallelogramm bilden, das durch eine Rückstellkraft belastet, mit Teilen gegen die Kurvenfläche (11) der Scheibe (5) anliegt und am Koppelgestänge (7) einen Zeiger (8) trägt.

2. Vorrichtung nach Anspruch 1, dadurch gekennzeichnet,
daß die Anlage an der Kurvenscheibe (5) so nahe dem Schwenkpunkt (3) des einen Schwingarmes (1) erfolgt, daß sich für die das Koppelgestänge (7) tragenden Enden der Schwingarme (1,2) eine Bewegungsübersetzung gegenüber dem Anlagepunkt (10) von mindestens zwei ergibt.

3. Vorrichtung nach Anspruch 1 und 2, dadurch gekennzeichnet,
daß der Schwingarm (1) im Bereich der Kurvenscheibe (5) mit einer Tastnase (10) versehen und so abgewinkelt ist, daß der Rücksprung (14) der Kurvenscheibe (5) vom Schwingarm (1) umschlossen ist.

4. Vorrichtung nach Anspruch 1 und 3, dadurch gekennzeichnet,
daß die Verbindung zwischen den Schwingarmen (1,2) und dem Koppelgestänge (7) über eingeformte Filmscharniere (6) erfolgt.

5. Vorrichtung nach Anspruch 4, dadurch gekennzeichnet,
daß die Rückstellkraft durch eine zwischen dem Koppelgestänge (7) und einem der Schwingarme (1, 2) angeordnete Spange (12) aus federelastischem Material erzeugt wird.

6. Vorrichtung nach Anspruch 5, dadurch gekennzeichnet,
daß die Spange (12) zusammen mit dem Schwingarm (2) und dem Koppelgestänge (7) als Kunststoffteil ausgeformt ist.

7. Vorrichtung nach Anspruch 1 bis 6, dadurch gekennzeichnet,
daß der Zeiger (8) länger gehalten ist, als die Höhe der Sichtöffnung des Anzeigefeldes (9).

## Claims

1. Device to indicate the progress of a program of an electrically operated washing machine or dishwasher comprising a spirally formed cam disc driven by a program control device, which moves an indicator along an indicator field, characterized by two movably journalled swivel levers (1,2) which together with a coupling lever (7) form a lever-parallelogram parts of which are by means of a backing force kept into contact with the curved periphery of the cam disc and in which the coupling lever (7) is provided with an indicator (8).

2. Device according to claim 1, characterized in that the contact with the cam disc (5) lies so close to the swivel point (3) of the one lever (1) that for the ends of the swivel levers (1,2) carrying the coupling lever (7) a displacement ratio with respect to the contact point (10) of at least two is obtained.

3. Device according to claims 1 and 2, characterized in that the swivel lever (1) close to the cam disc (5) is provided with a contact point (10) and is formed such that the transition portion (14) of the cam disc (5) is surrounded by the swivel arm (1).

4. Device according to claims 1 and 3, characterized in that, the connection between the swivel-levers (1,2) and the coupling lever (7) is established by integrated film hinges (6).

5. Device according to claim 4, characterized in that the backing force is exerted by a member (12) of elastic material arranged between the coupling lever (7) and one of the swivel levers (1,2).

6. Device according to claim 5, characterized in that the member (12) together with the swivel lever (2) and the coupling lever (7) is made as one part of synthetic material.

7. Device according to claims 1 to 6, characterized in that the indicator (8) is of higher dimension than the height of the viewing field of the indicator field (9).

## Revendications

1. Dispositif pour indiquer le déroulement du programme d'un lave-linge ou d'un lave-vaisselle à entrainement électrique, comportant une came en forme de spirale, entrainée par un programmateur et entrainant une aiguille qui parcourt une zone indicatrice, dispositif caractérisé par deux bras oscillants (1, 2) qui sont portés avec liberté d'oscillation et qui, avec une biellette (7), forment un parallélogramme articulé qui est contraint par une force de rappel, qui, par certaines parties, s'appuie contre la surface courbe (11) de la came (5) et qui, sur la biellette (7), porte une aiguille (8).

2. Dispositif selon la revendication 1, caractérisé par le fait que l'appui contre la came (5) se fait à une distance du point d'oscillation (3) de l'un des bras oscillants (1) telle que, pour les extrémités, portant la biellette (7), des bras oscillants (1, 2), se fait, par rapport au point d'appui (10), une multiplication du déplacement d'au moins deux.

3. Dispositif selon les revendications 1 et 2, caractérisé par le fait que dans la zone de la came (5), le bras oscillant (1) présente un talon sondeur (10) et un contre-coudage tel que le bras oscillant (1) entoure le décrochement (14) de la came (5).

4. Dispositif selon les revendications 1 et 3, caractérisé par le fait que la liaison entre les bras oscillants (1, 2) et la biellette (7) se fait au moyen de charnières en film mince (6) venues par moulage.

5. Dispositif selon la revendication 4, caractérisé par le fait que la force de rappel est produite par une boucle (12) en matériau élastique, disposée entre la biellette (7) et l'un des bras oscillants (1, 2).

6. Dispositif selon la revendication 5, caractérisé par le fait que la boucle (12) est venue par moulage en même temps que le bras oscillant (2) et la biellette (7), sous forme d'une pièce en plastique.

7. Dispositif selon les revendications 1 à 6, caractérisé par le fait que l'aiguille (8) est prévue plus longue que la hauteur du regard de la zone indicatrice (9).
